# EUROPÄISCHE PATENTANMELDUNG

(11) **EP 4 656 087 A1**
(43) Veröffentlichungstag der Anmeldung: **03.12.2025**
(21) Anmeldenummer: 24178949.4
(22) Anmeldetag: 29.05.2024
(51) Int. Cl.: A43B 13/02, A43B 13/04, A43B 17/00, A43B 17/16

(54) **MEHRLAGIGE SCHUHEINLAGE ZUR EINARBEITUNG IN EINEN SCHUH UND SCHUH MIT EINER MEHRLAGIGEN SCHUHEINLAGE**

(71) Anmelder: jumpinXflash GmbH, 50674 Köln (DE)
(72) Erfinder: Scherf, Rudolf Alfred, 50674 Köln (DE); Viethen, Heinrich Johann, 50674 Köln (DE)
(74) Vertreter: Kutzenberger Wolff & Partner

(57) **Zusammenfassung**

Die Erfindung betrifft eine Mehrlagige Schuheinlage (10) zur Einarbeitung in einen Schuh (1), insbesondere in die Schuhsohle (3), aufweisend einen Lagenaufbau (10') mit mehreren übereinander angeordnete Lagen (11), wobei die Schuheinlage (10) einen Vorderfußbereich (12), Mittelbereich (13) und Fersenbereich (14) aufweist, wobei der Mittelbereich (13) zwischen dem Vorderfußbereich (12) und dem Fersenbereich (14) angeordnet ist, dadurch gekennzeichnet, dass die mehreren Lagen (11) derart über eine feste Verbindung (15), insbesondere im Mittelbereich (12), miteinander verbunden sind, dass die mehreren Lagen (11) im Vorderfußbereich (12) und/oder im Fersenbereich (14) bei Biegung relativ zueinander bewegbar sind.

## Beschreibung

Die Erfindung betrifft eine mehrlagige Schuheinlage zur Einarbeitung in einen Schuh mit mehreren übereinander angeordneten Lagen. Ferner betrifft die Erfindung einen Schuh mit einer mehrlagigen Schuheinlage. Weiterhin betrifft die Erfindung ein Verfahren zur Herstellung eines Schuhs mit einer mehrlagigen Schuheinlage.

### Hintergrund der Erfindung

Schuheinlagen können je nach Anwendungsfall spezifischen Anforderungen unterliegen. Eine Einlage kann in den Schuh eingearbeitet werden und je nach Anwendungsfall bei der Umsetzung der spezifischen Anforderungen unterstützen. Dazu kann die Einlage in die Schuhsohle eingearbeitet oder in den Schuh eingelegt werden. Anforderungen für eine Mehrzahl an Schuhen sind typischerweise der Tragekomfort, die Bewegbarkeit des Fußes, Steifigkeit (bei Biegung und/oder Torsion) und sicherheitsspezifische Anforderungen. So kann es beispielsweise sein, dass eine Schuheinlage für einen Sportschuh unterstützend beim Gehen, Joggen oder Rennen wirken soll. Zur Unterstützung des Sportlers ist eine flexible Schuheinlage notwendig, die eine federnde Wirkung aufweist. Wiederrum kann es wünschenswert bei einem Wanderschuh sein, dass eine hohe oder geringe Torsionssteifigkeit der Schuheinlage in Abhängigkeit des Terrains vorliegt. Bei orthopädischen Schuhen kann es von Vorteil sein, wenn der Fuß an gewünschten Stellen des Schuhs unterstützt wird. Auch können sicherheitsrelevante Anforderungen an eine Schuheinlage gestellt werden. So können die Anwendung von Schuheinlagen insbesondere in einem Feuerwehrschuh oder Arbeitssicherheitsschuh oder Militärstiefel unterschiedlich Sicherheitsanforderungen aufweisen, wie beispielsweise Brandschutz oder Durchtrittsicherheit.

Die Schuheinlagen werden dazu in den Schuh eingearbeitet, welche insbesondere dabei mitwirken die jeweiligen Anforderungen an den Schuh zu erfüllen. Die Schuheinlagen bei sicherheitsrelevanten Schuhen werden dabei oftmals fest mit dem Schuh verbunden. Dies kann beispielsweise an der Umsetzung der gewünschten Merkmale liegen oder an der Erfüllung der sicherheitskritischen Normen. Je nach Norm kann gefordert sein, dass die Schuheinlage fest mit der Schuhsohle oder mit dem Schaft oder mit dem Schuh verbunden ist. In diesem Fall wird die Schuheinlage entweder mittels Zwicken oder einer Strobelnaht fest mit dem Schuh verbunden. So werden beispielsweise Textileinlagen über das Zwicken oder eine Strobelnaht in den Schuh eingebracht. Problematisch hierbei ist, dass eine Schuheinlage somit nicht mehr zerstörungsfrei aus dem Schuh entfernbar ist. Im schlimmsten Fall wurde der Schuh im direkten Kontakt zu Chemikalien oder Ölen genutzt, so dass nicht nur der Schuh, sondern zusätzlich die Einlage in den Sondermüll entsorgt werden muss. Weiter kennt der Stand der Technik auch Einlagen aus Faserverbundwerkstoff. Für Arbeitssicherheitsschuhe sind insbesondere die Durchtrittsicherheit relevant. Um einen durchtrittsicheren Schuh mit einem Faserverbundwerkstoff bereitzustellen, kann die Einlage eine Mindestdicke aufweisen. Durch eine dicke Einlage, beispielsweise aus einem Verbundwerkstoff, kann verhindert werden, dass ein Nagel oder ein spitzer Gegenstand mit einer gewissen Kraft in den Schuh eindringt, so dass der Fuß gefährdet ist. Nachteilig ist hierbei jedoch die geringe Flexibilität der Einlage insbesondere bei Biegung oder bei Torsion. Auch wirkt sich die geringe Flexibilität auf die Unterstützung des Fußes negativ aus. So erfährt der Träger wenig bis gar keine Unterstützung und der Fuß ermüdet über die Zeit. Dies erhöht das Risiko von Arbeitsunfällen durch Stolpern. Weiter muss die Einlage derart dick (und damit auch der gesamte Schuh) ausgestaltet werden, um den Sicherheitsanforderungen zu entsprechen, dass beispielsweise ein Arbeitssicherheitsschuh weniger sportlich aussieht bzw. den Kunden weniger optisch anspricht. Alternativ kann die Einlage aus einem metallischen Werkstoff dünner ausgestaltet werden. Der metallische Werkstoff kann durch Feuchtigkeit im Schuh (z.B. Schweiß) über die Zeit korrodieren und ist nach einer gewissen Zeit nicht mehr brauchbar und kann nicht wiederverwendet werden. Weiter fehlt es dem metallischen Werkstoff an Flexibilität bei Biegung oder Torsion. Sofern die Flexibilität im gewünschten Maße bereitgestellt werden kann, erfahren die metallischen Werkstoffe eine schnelle Ermüdung. Insbesondere die dauerhafte und wechselnde Biegebelastung der Schuheinlage stellt ein wesentliches Problem für die metallische Einlage dar. Im schlimmsten Fall kann es sein, dass die Einlage im Schuh bereits Ermüdung aufzeigt oder eine Wiederverwendung der Einlage nicht möglich ist, durch die bereits erfahrene Belastung. Demzufolge wäre es unsinnig eine metallische Einlage erneut in einem Schuh zu verwenden, welche bereits erste Ermüdungseigenschaften aufzeigt oder bereits erste Reaktionen auf die Umwelteinflüsse (Rost) aufweist. Ein Trennen einer metallischen Einlage aus einem Schuh ist somit unwirtschaftlich.

Um den Problemen bzgl. der Flexibilität entgegen zu wirken, werden üblicherweise mehrlagige Einlagen verwendet. Die mehrlagigen Einlagen weisen dabei anisotrope Biegeeigenschaften auf und unterstützen den Träger entweder durch eine dämpfende Wirkung beim Auftreten oder durch eine federnde Wirkung beim Anheben des Fußes mehr. Weiter werden hier Verbundwerkstoffe genutzt, wobei die aus Verbundwerkstoffen gefertigten Lagen über die gesamte Länge miteinander fest verbunden sind. Derartige mehrlagige Einlagen wirken sich lediglich geringfügig positiv auf die Flexibilität der Einlage aus. Ferner sind Bewegungen wie beispielsweise das Anwinkeln des Vorderfußes erschwert. Dies wirkt sich insbesondere negativ bei Arbeitssicherheitsschuhen aus, mit denen einerseits viel aus der Hocke gearbeitet wird und die andererseits eine Kappe (Schutzkappe) aufweisen, welche sich bei einer geringfügig abknickenden Einlage negativ auf den Tragekomfort auswirkt. Problematisch ist die Verbindung der mehreren Lagen über die gesamte Fläche und die damit eingeschränkte Flexibilität. Bei der Bewegung der Einlagen, insbesondere der mehreren Lagen zueinander, können Scherkräfte entstehen, welche sich negativ auf die Dauerhaltbarkeit der Verbindung der mehreren Lagen auswirken. Die Scherkräfte führen auf Dauer dazu, dass die Verbindung sich löst und die Einlage ihre Funktion nicht mehr erfüllen kann. Somit muss der gesamte Schuh entsorgt werden. Auch ist eine Wiederverwendbarkeit nicht möglich.

### Offenbarung der Erfindung

Vor diesem Hintergrund stellt sich die **Aufgabe**, eine vorteilhafte Schuheinlage bereitzustellen, welche die Nachteile des Standes der Technik löst.

Die Aufgabe wird **gelöst** durch eine mehrlagige Schuheinlage zur Einarbeitung in einen Schuh, insbesondere in die Schuhsohle, aufweisend einen Lagenaufbau mit mehreren übereinander angeordnete Lagen, wobei die Schuheinlage einen Vorderfußbereich, Mittelbereich und Fersenbereich aufweist, wobei der Mittelbereich zwischen dem Vorderfußbereich und dem Fersenbereich angeordnet ist, wobei dass die mehreren Lagen derart über eine feste Verbindung, insbesondere im Mittelbereich, miteinander verbunden sind, dass die mehreren Lagen im Vorderfußbereich und/oder im Fersenbereich bei Biegung relativ zueinander bewegbar sind.

Die erfindungsgemäße mehrlagige Schuheinlage zur Einarbeitung in einen Schuh weist einen Lagenaufbau mit mehreren übereinander angeordnete Lagen auf. Die mehrlagige Schuheinlage wird vorzugsweise in die Schuhsohle eingearbeitet. Erfindungsgemäß weist die Schuheinlage einen Vorderfußbereich, einen Mittelbereich und einen Fersenbereich auf. Der Mittelbereich ist zwischen dem Vorderfußbereich und dem Fersenbereich angeordnet. Die mehren Lagen, welche sich bevorzugt entlang einer Haupterstreckungsebene erstrecken, werden derart über eine feste Verbindung miteinander verbunden, dass die mehren Lagen im Vorderfußbereich und/oder im Fersenbereich bei Biegung relativ zueinander bewegbar sind. Der erfindungsgemäße Vorteil liegt darin, dass die erfindungsgemäße Schuheinlage eine hohe Flexibilität, gute Torsionssteifigkeit, gute Bewegbarkeit und eine hohe Dauerhaltbarkeit aufweisen kann. Beim Anwinkeln des Vorderfußes entstehen die meisten Kräfte im Vorderfußbereich zwischen den Lagen. Die relative Bewegbarkeit der Lagen im Vorderfußbereich und/oder im Fersenbereich führt dazu, dass keine bzw. geringe Scherkräfte zwischen den Lagen entstehen und die Dauerhaltbarkeit erhöht werden kann. Hiermit ist auch eine gute Bewegbarkeit des Trägerfußes möglich. Hockende oder knieende Arbeiten sind aufgrund der relativen Bewegbarkeit der mehreren Lagen gut möglich.

Bevorzugt stellt die Biegung der Schuheinlage eine Bewegung relativ zu der Haupterstreckungsebene der Schuheinlage nach oben und/oder nach unten dar. Besonders bevorzugt kann ein Schuh einen Arbeitsschuh, Sportschuh, einen Wanderschuh, einen Straßenschuh, einen Stiefel, einen Gummistiefel, eine Sandale oder jeden beliebigen weiteren Schuh umfassen. Vorzugsweise besteht die Schuheinlage aus einem nichtmetallischen Material.

In einer bevorzugten Ausgestaltung der Erfindung ist die Schuheinlage derart in den Schuh einarbeitbar, dass der Lagenaufbau wiederverwendbar ist. Ein kreislauffähiger Lagenaufbau kann insbesondere vorteilhaft bei den steigenden Anforderungen an die Recyclebarkeit von Materialien von neuen Produkten sein. Ein wiederverwendbarer Lagenaufbau muss insbesondere eine hohe Dauerfestigkeit aufweisen und sollte lediglich geringfügige Ermüdungsanzeichen über eine längere Dauer entwickeln. Die erfindungsgemäße Schuheinlage ist durch die relative Bewegbarkeit und der reduzierten Belastung durch Scherkräfte zwischen den mehreren Lagen im Vorderfußbereich und/oder Fersenbereich vorteilhafterweise besonders gut geeignet für die Kreislauffähigkeit, insbesondere durch die erhöhte Dauerfestigkeit.

Gemäß einer vorteilhaften Ausgestaltung der Erfindung ist vorgesehen, dass die Schuheinlage eine Hülle umfasst, wobei der Lagenaufbau derart in die Hülle eingearbeitet, insbesondere eingeschweißt, ist oder die Schuheinlage eine Beschichtung aufweist, dass der Lagenaufbau zerstörungsfrei aus dem Schuh entfernbar ist. Die Hülle wird bevorzugt geschweißt und kann insbesondere eine Kunststoffhülle sein. Die Hülle umfasst den Lagenaufbau vorzugsweise derart, dass der Lagenaufbau vor Umwelteinflüssen und dem Schuh an sich geschützt wird. Beispielsweise wird der Lagenaufbau von den Materialien, in den die Schuheinlage vorzugsweise eingearbeitet wird, geschützt. Alternativ kann der Lagenaufbau eine thermo- oder duroplastische Beschichtung aufweisen. Vorteilhafterweise setzen sich keine Partikel zwischen die mehreren Lagen der Schuheinlage, die den Verschleiß beschleunigen oder einer Wiederverwendbarkeit beispielsweise durch einen aufwändigen Reinigungsprozess der Schuheinlage entgegenstehen.

In einer vorteilhaften Ausgestaltung der Erfindung ist vorgesehen, dass die Schuheinlage Biegeeigenschaften aufweist, die abhängig sind von der Anzahl der Lagen, der Abmessungen der jeweiligen Lagen, insbesondere der Dicke der Lagen, der Materialauswahl und/oder der festen Verbindung der mehreren Lagen, wobei die mehreren Lagen unterschiedliche oder identische Abmessungen oder Materialien aufweisen. Die Biegeeigenschaften umschreiben bevorzugt den Widerstand der Schuheinlage gegen Biegung in eine oder mehrere Richtungen. Vorteilhafterweise kann je nach Anwendungsfall eine Schuheinlage mit optimalen Biegeeigenschaften bereitgestellt werden. Darüber hinaus kann die Torsionssteifigkeit zusätzlich oder alternativ über die genannten Parameter geregelt werden. Die Torsionssteifigkeit kann dabei den Widerstand einer oder mehrerer Lagen gegen eine Torsion der Schuheinlage sein. Die Dicke der Lagen beschreibt vorzugsweise die Höhe der jeweiligen Lage senkrecht zur Haupterstreckungsebene. Die Abmessungen der Schuheinlage beschreiben insbesondere die Breite und/oder die Länge der Lagen, welche bevorzugt in der Haupterstreckungsebene liegen. Die feste Verbindung umfasst die Art, die Ausrichtung und/oder die Anordnung der Verbindung.

In einer bevorzugten Ausgestaltung der Erfindung ist vorgesehen, die Schuheinlage eine Haupterstreckungsebene aufweist, wobei die Schuheinlage im Vorderfußbereich und/oder im Fersenbereich relativ zur Haupterstreckungsebene nach oben und/oder nach unten biegbar ist. Die Haupterstreckungsebene kann als Biege-Bezugsebene ausgestaltet sein. Vorteilhafterweise kann die Biege-Bezugsebene eine Ebene definieren, zu der die Biegung relativ stattfindet. Beispielsweise ist die Biege-Bezugsebene in der Mitte der Schuheinlage und im Wesentlichen parallel zur Haupterstreckungsebene angeordnet.

In einer weiteren bevorzugten Ausgestaltung der Erfindung ist vorgesehen, dass die Schuheinlage bei einer Biegung nach oben oder nach unten im Wesentlichen isotrope Biegeeigenschaften aufweist. Dazu kann die Schuheinlage entlang der Haupterstreckungsebene insbesondere symmetrisch sein. Die Symmetrie kann die Abmessungen der jeweiligen Lagen und/oder die Materialauswahl der jeweiligen Lagen betreffen. Unter isotropen Biegeeigenschaften kann verstanden werden, dass die Schuheinlage bei einer Biegung nach oben oder nach unten, insbesondere relativ zur Biege-Bezugsebene, im Wesentlichen gleiche Biegeeigenschaften aufweist. Die im Wesentlichen isotropen Biegeeigenschaften ermöglichen vorteilhafterweise eine Schuheinlage mit im Wesentlichen gleichen Eigenschaften beim gesamten Abrollen des Fußes. Demzufolge kann auch die Unterstützung ungefähr gleich sein beim gesamten Abrollen des Fußes. Dies kann sich positiv auf den Tragekomfort des Trägers auswirken. Unter den Biegeeigenschaften wird insbesondere die Biegesteifigkeit verstanden, wobei die Biegesteifigkeit den Widerstand gegen die Biegung der Schuheinlage in eine oder mehrere Richtungen beschreibt.

Gemäß einer vorteilhaften Ausgestaltung der Erfindung ist vorgesehen, dass der Lagenaufbau mindestens eine Lage umfasst, die konkav oder konvex ausgestaltet ist. Die konkav oder konvex ausgestaltete Lage kann als Stützlage verstanden werden, wobei die Stützlage dem Lagenaufbau insbesondere stützenden Eigenschaften durch die Vorformung der Lage verleihen kann. Die Stützlage kann die oberste, unterste oder eine mittige Lage der mehreren Lagen sein. Die Stützlage kann durch die konkave oder konvexe Vorformung die Schuheinlage mit Dämpfungseigenschaften oder stärkeren unterstützenden Eigenschaften versehen. Bevorzugt weist die Stützlage eine konvexe oder konkave Form im Vorderfußbereich und/oder im Fersenbereich auf. Vorteilhafterweise kann beispielsweise eine Schuheinlage mit einer konvexen oder konkaven Stützlage im Fersenbereich dämpfende Eigenschaften beim Auftreten ermöglichen. Weiter kann die Stützlage beim Anheben des Fußes unterstützend wirken, wobei die Vorspannung der Stützlage eine größere Rückstellkraft bewirken kann.

In einer weiteren vorteilhaften Ausgestaltung ist die Schuheinlage konkav oder konvex ist. Der wesentliche Vorteil kann darin liegen, dass die positiven Eigenschaften der Vorformung verstärkt werden und keine bzw. weniger Hohlräume zwischen den mehreren Lagen und der Stützlage vorliegen. Dies kann insbesondere über mehrere, insbesondere alle, Lagen bewerkstelligt werden, die konvex oder konkav ausgestaltet sind.

Gemäß einer vorteilhaften Ausgestaltung der Erfindung ist vorgesehen, dass die feste Verbindung entweder als Klebeverbindung, Schweißverbindung, Nahtverbindung oder als eine andere nicht lösbare Verbindung ausgestaltet ist. Bevorzugt ist die Verbindung nicht zerstörungsfrei lösbar. Beispiele für nicht zerstörungsfrei lösbare Verbindungen sind unter anderem Klebe-, Schweiß- oder Nahtverbindungen. Die Klebeverbindung kann aufgrund der günstigen und einfachen Herstellung und der dämpfenden Eigenschaften vorteilhaft sein. Zwischen den mehreren Lagen kann jeweils eine Klebeschicht angeordnet sein, wobei die Geräuschentwicklung von sich relativ zueinander bewegenden Lagen reduziert werden kann. Alternativ kann die Schweißverbindung kosteneffizient hergestellt werden. Hierzu kann gerade so viel Wärme in die mehreren Lagen eingebracht werden, dass diese lokal und/oder punktuell miteinander verschweißen.

Gemäß einer vorteilhaften Ausgestaltung der Erfindung ist vorgesehen, dass die feste Verbindung teilweise oder ganz im Mittelbereich angeordnet ist. Die feste Verbindung kann sich somit zumindest teilweise auf den Vorderfußbereich und/oder den Fersenbereich erstrecken, wobei die relative Bewegbarkeit der Lagen des Vorderfußbereichs und/oder des Fersenbereichs stets besteht.

Vorzugsweise kann sich die Anordnung der festen Verbindung wesentlich auf die Eigenschaften der Schuheinlage auswirken. Bevorzugt wird die feste Verbindung relativ zur Haupterstreckungsebene im Wesentlichen zentral auf den mehreren Lagen angeordnet. Dies wirkt sich positiv auf die relative Bewegbarkeit der mehreren Lagen im Fersenbereich und im Vorderfußbereich aus. Demnach kann eine gute Unterstützung beim Laufen im Vorderfußbereich, sowie im Fersenbereich erreicht werden. Weiter kann aufgrund der festen Verbindung, insbesondere lokal in dem Bereich der festen Verbindung, die Torsionssteifigkeit erhöht werden. Alternativ kann die feste Verbindung ganz oder teilweise im Vorderfußbereich oder im Fersenbereich angeordnet sein. Somit kann die Schuheinlage insbesondere für einen spezifischen Anwendungsfall ausgelegt werden. Beispielsweise kann eine Schuheinlage im Vorderfußbereich die feste Verbindung aufweisen, wobei somit die Torsionssteifigkeit im Vorderfußbereich erheblich erhöht werden kann. Zudem kann die Unterstützung im Fersenbereich erhöht werden. Dies kann analog für eine feste Verbindung im Fersenbereich gelten.

In einer weiteren vorteilhaften Ausgestaltung der Erfindung ist vorgesehen, dass mehrere feste Verbindungen im Mittelbereich, Vorderfußbereich, Fersenbereich, Mittelbereich und Vorderfußbereich oder Mittelbereich und Fersenbereich angeordnet sind. Vorteilhafterweise erstrecken sich die mehreren festen Verbindungen maximal über zwei Bereiche, sodass der jeweilige andere Bereich flexibel bleibt. Somit kann die Torsionssteifigkeit und die Unterstützung der Schuheinlage erhöht werden, wobei der Tragekomfort abnimmt. Zudem kann bei mehreren festen Verbindungen die mechanische Belastung auf die mehreren Verbindungen aufgeteilt werden.

Gemäß einer vorteilhaften Ausgestaltung der Erfindung ist vorgesehen, dass die feste Verbindung eine runde, ovale, mehreckige, kreuzförmige oder sternförmige Querschnittsfläche aufweist. Beispielsweise kann die mehreckige Querschnittsfläche als Rechteck ausgestaltet sein, wobei das Rechteck insbesondere im Wesentlichen lang ausgestaltet ist. Das Rechteck kann somit einer Linie entsprechen. Wesentliche Eigenschaften der Schuheinlage können weiter über die Form der festen Verbindung beeinflusst werden. So kann die Querschnittsfläche, über die die feste Verbindung hergestellt werden kann, variiert werden. Auch die Orientierung der Querschnittsfläche und die damit einhergehenden Hebelarme können eingestellt werden. Alternativ kann sich die Querschnittsfläche über einen ganzen Bereich erstrecken. Vorteilhafterweise ist die Schuheinlage im Bereich der festen Verbindung nicht flexibel und weist keine relative Bewegbarkeit der mehreren Lagen im Bereich der festen Verbindung auf.

Gemäß einer vorteilhaften Ausgestaltung der Erfindung ist vorgesehen, dass die mehreren, insbesondere alle, Lagen aus im Wesentlichen gleichen oder unterschiedlichen Faserverbundwerkstoffen bestehen, wobei der jeweilige Faserverbundwerkstoff eine Matrix und mehrere Fasern aufweist, wobei die Matrix aus einem Kunststoff, insbesondere einem Thermoplast oder Duroplast oder einer Mischung aus beiden, besteht und die Fasern insbesondere entweder Kunst-, Naturfasern oder eine Mischung aus beiden umfassen. Die Verwendung eines Kunststoffs als Faserverbundwerkstoff kann insbesondere die Langlebigkeit der Schuheinlage erhöhen. Metallische Schuheinlagen sind insbesondere anfällig für äußere Einflüsse, wie z.B. Schweiß oder Feuchtigkeit. Darüber hinaus können metallische Schuheinlagen eine geringere Biegefestigkeit aufweisen. Dies ist insbesondere hinderlich im Bereich des Vorderfußes, wobei bei hockender Arbeit die Schuheinlage stark durch die Biegung belastet werden kann. Der Kunststoff kann so ausgewählt werden, dass eine biegende und starke Auslenkung der Schuheinlage einen geringen bis keinen Einfluss auf die Biegefestigkeit aufweisen. Ferner kann die Schuheinlage aus Kunststoff resistenter gegenüber Umwelteinflüssen wie z.B. Feuchtigkeit sein. Demnach kann eine derartige Schuheinlage wiederverwendbar sein. Insbesondere in Kombination mit der Hülle, in die die Schuheinlage eingebettet werden kann. Vorteilhafterweise kann eine hohe Biegefestigkeit in Verbindung mit einer Wiederverwendbarkeit der Schuheinlage erreicht werden.

In einer vorteilhaften Ausgestaltung der Erfindung sind die Fasern entweder lose, als unverdrehte Fäden, als verdrehte Fäden oder in einer weiterverarbeiteten Form, insbesondere Vlies, Matten, Gewebe, Gelege, Geflechte, ausgestaltet. Die Fasern können je nach Anwendungsfall ausgewählt werden.

In einer weiteren vorteilhaften Ausgestaltung sind die Fasern entweder unidrektional oder multidirektional angeordnet. Die Ausrichtung bzw. Orientierung der Fasern kann anwendungsfallspezifisch sein. Unidirektionale Fasern sind vorteilhafter bei Belastung in einer Richtung, wie z.B. Biegung. Hier können die Festigkeit und Steifigkeit in dieser einen Richtung hoch sein. Beispiele für unidirektionale Faseranordnungen sind die 0°-Fasern oder die 90°-Fasern. Demnach wäre die Unterstützung des Fußes des Trägers hoch, aber die Torsionssteifigkeit sehr gering. Vorzugsweise kann die Faser auch multidirektional angeordnet sein, wobei ein Kompromiss aus Biegesteifigkeit und Torsionssteifigkeit ermöglicht werden kann. Beispielsweise sind die Fasern als 0/90°-Fasern angeordnet. Alternativ kann ein beliebiger Winkel zwischen den Fasern ausgewählt werden.

Gemäß einer vorteilhaften Ausgestaltung der Erfindung ist vorgesehen, dass die mehreren Lagen aus Polyamid 6, 6.6 oder 12, Polypropylen, thermoplastischem Polyurethan, Polycarbonat oder Polymilchsäure bestehen, wobei die mehreren Lagen bevorzugt gleiche Materialien aufweisen. Die Materialauswahl der mehreren Lagen kann je nach Anwendung ausgewählt werden. Vorzugsweise weisen die mehreren Lagen das gleiche Material auf, wobei somit die Eigenschaften der Schuheinlage einfacher einstellbar sind. Auch ist es denkbar, dass die Materialien der Schuheinlage in einem Recyclingprozess wiederverwertet werden. Der Lagenaufbau kann beispielsweise durch die Folie vor chemischen Einflüssen geschützt werden, sodass eine Wiederverwertung durch Recycling der Materialien möglich ist.

Gemäß einer vorteilhaften Ausgestaltung der Erfindung ist vorgesehen, dass der Lagenaufbau eine Gesamtdicke in einem Bereich von 2 bis 8 mm, bevorzugt 3 bis 6 mm, besonders bevorzugt eine Gesamtdicke von 4 mm, aufweist und mindestens zwei, bevorzugt drei oder vier, Lagen aufweist. Vorteilhafterweise kann ein Kompromiss aus Flexibilität, Torsionssteifigkeit, Biegesteifigkeit und Unterstützung über die Anzahl und die Gesamtdicke und/oder Einzeldicke der mehreren Lagen erzielt werden. Besonders bevorzugt weist der Lagenaufbau eine Gesamtdicke von 4 mm auf, mit vier Lagen aus Polyamid 6 à jeweils 1 mm. Weiter kann ein Lagenaufbau aus drei Lagen Polyamid 6 je zwei Lagen à 1,5 mm und eine Lage à 1 mm aufweisen. Vorteilhafterweise kann beispielsweise bei diesen Ausgestaltungen die Schuheinlage eine Durchtrittsicherheit, insbesondere nach DIN EN ISO 22568-4, aufweisen. Die Schuheinlage kann durchtrittsicher sein, wenn die Schuheinlage eine der folgenden Bedingungen erfüllt:
- ein konischer Nagel mit einem Durchmesser von 4,5 ± 0,05 mm, einem abgestumpften Ende mit einem Durchmesser von 1,0 ± 0,02 mm und einer Kraft von 1,1 kN die Schuheinlage nicht durchsticht, oder
- ein konischer Nagel mit einem Durchmesser von 3,0 ± 0,03 mm, einem abgestumpften Ende mit einem Durchmesser von 1,0 ± 0,02 mm und im Durchschnitt eine Kraft größer oder gleich 1,1 kN an mehreren Stellen, die Stellen sind mindestens 30 mm entfernt, benötigt, um die Schuheinlage zu durchstechen und kein Einzelwert kleiner als 950 N ist.

Zusätzliche Nebenbedingungen für die Durchtrittsicherheit sind bevorzugt die Vorschubgeschwindigkeit des Nagels von 10 ± 3 mm, eine Temperatur von 23 ± 2 °C und eine relative Luftfeuchte von 50 ± 5%. Der Nagel weist vorzugsweise eine Härte von größer oder gleich 60 HRC auf.

In einer weiteren vorteilhaften Ausgestaltung der Erfindung ist vorgesehen, dass die Schuheinlage zusätzlich oder alternativ zur Durchtrittsicherheit eine Biegefestigkeit nach DIN EN ISO 22568-4 aufweist. Dazu kann die Schuheinlage eine Dicke von 4 mm aufweisen und nach mindestens 1 000 000 Biegezyklen, insbesondere mit einer Auslenkung von mindestens 30 mm, welche 70 ± 1 mm entfernt von einer Klemmvorrichtung mit einer Breite von 75 ± 5 mm angeordnet ist, keine sichtbaren Beschädigungen aufweisen. Die Klemmvorrichtung liegt vorzugsweise mit der gesamten Breite auf der Schuheinlage an. Beschädigungen sind beispielsweise Rissbildung, Zerfall oder Delaminierung. Zusätzlich oder alternativ ist die Biegefestigkeit unter Einfluss von Temperatur, Schweiß oder Kraftstoff. Zusätzliche Nebenbedingungen für die Biegefestigkeit sind vorzugsweise eine Frequenz von 16 ± 1 Hz mit der die Schuheinlage gebogen wird.

In einer vorteilhaften Ausgestaltung der Erfindung ist mindestens eine der mehreren Lagen des Lagenaufbaus als eine Bewehrungslage ausgestaltet, wobei die Bewehrungslage insbesondere aus einem Carbon-Gewebe, einem Roving-Glasgewebe, einem Filament-Glasgewebe, einem unidirektional Carbongewebe, einem unidirektionalen Roving-Glasgewebe, einem unidirektionalen Roving-Glasgewebe für multiaxiale Strukturen, einer Random Glas Matt oder einem Flachs besteht. Die Bewehrungslage kann der Schuheinlage zusätzliche vorteilhafte Eigenschaften verleihen, wie beispielsweise eine erhöhte Steifigkeit oder einen Feuerschutz. Es ist denkbar, dass die Bewehrungslage und die Stützlage die gleiche Lage sind. Bevorzugt ist die Bewehrungslage die unterste Lage der mehreren Lagen, die oberste Lage der mehreren Lagen oder zwischen, insbesondere die Mittlere, der mehreren Lagen.

Ein weiterer Gegenstand der Erfindung ist ein Schuh mit einer mehrlagigen Schuheinlage nach einem der vorhergehenden Ausgestaltungen, die in den Schuh eingearbeitet oder eingelegt ist. Bevorzugt ist die einlegbare Schuheinlage nachdem Einlegen fest mit dem Schuh verbindbar.

In einer vorteilhaften Ausgestaltung der Erfindung ist vorgesehen, dass die Schuhsohle eine Laufsohle, eine Zwischensohle und eine Brandsohle umfasst, wobei über die Laufsohle ein Kontakt des Schuhs zu einem Boden herstellbar ist und die Zwischensohle zwischen der Brandsohle und der Laufsohle angeordnet ist, wobei die Laufsohle oder die Zwischensohle die mehrlagige Schuheinlage umfasst oder die mehrlagige Schuheinlage auf oder unter der Brandsohle angeordnet ist. Die mehrlagige Schuheinlage ist vorzugsweise in die Zwischensohle oder die Laufsohle eingebettet. Bevorzugt kann die Schuheinlage auf oder unter der Brandsohle angeordnet werden. Vorteilhafterweise kann die Schuheinlage somit einfacher aus dem Schuh entfernt werden. Einerseits kann die Schuhsohle des Schuhs vom restlichen Schuh entfernt werden, wobei die Schuheinlage darauffolgend aus der Schuhsohle entfernbar ist. Andererseits kann die Brandsohle in Verbindung mit der Schuheinlage aus dem Schuh entfernt werden, wobei die Schuheinlage darauffolgend von der Brandsohle entfernbar ist. Vorzugsweise ist die Schuheinlage auf oder unter die Brandsohle geklebt oder die Schuheinlage ist als Brandsohle ausgelegt. Sofern die Schuheinlage in die Schuhsohle eingebettet wird, weist die Schuheinlage bevorzugt abgerundete Kanten auf.

Bevorzugt weist der Schuh einen Schaft auf, wobei die mehrlagige Schuheinlage fest mit dem Schaft verbindbar ist. Die mehrlagige Schuheinlage kann mit dem Schaft vernäht oder verklebt werden. Vorteilhafterweise kann der Schaft vom Schuh entfernt werden und folgend ist die mehrlagige Schuheinlage von dem Schaft entfernbar. Zusätzlich kann die mehrlagige Schuheinlage mit der Brandsohle verklebt oder vernäht sein. Die Schuheinlage kann bevorzugt formschlüssig, unlösbar mit dem Schuh verbunden sein.

In einer weiteren vorteilhaften Ausgestaltung ist die mehrlagige Schuheinlage in eine Einlegesohle eingebettet, wobei die Einlegesohle in den Schuh einlegbar ist. Somit kann die Einlegesohle einfach aus dem Schuh entnommen werden und ist insbesondere wiederverwendbar. Bevorzugt kann die Einlegesohle formschlüssig, unlösbar mit dem Schuh verbunden sein. Eine formschlüssige und unlösbare Verbindung der Schuheinlage kann insbesondere für sicherheitsrelevante Normen relevant sein.

Eine weitere vorteilhafte Ausgestaltung der Erfindung sieht vor, dass die Einlegesohle, die Brandsohle, die Zwischensohle und/oder die Laufsohle aus Polyurethan, thermoplastischem Polyurethan, Ethylenvinylacetat, thermoplastischem Gummi, Gummi, thermoplastischen Polyolefin-Elastomer, Polyvinylchlorid bestehen. Der Lagenaufbau kann von einer Hülle umschlossen sein, dass die jeweiligen Materialien der Einlegesohle, der Brandsohle, der Zwischensohle oder der Laufsohle nicht mit den Materialien der Lagen reagieren, sofern die Schuheinlage in die jeweilige Schuhsohle eingebettet wird.

Gemäß einer vorteilhaften Ausgestaltung der Erfindung ist vorgesehen, dass eine der mehreren Lagen im Vorderfußbereich mit einer Kappe lösbar, insbesondere zerstörungsfrei, verbunden ist, wobei die Kappe zumindest teilweise oberhalb des Vorderfußbereichs angeordnet ist. Vorteilhafterweise ermöglicht die Flexibilität der Schuheinlage in Kombination mit der Kappe, dass der Fuß bzw. die Zehen des Trägers in einer angewinkelten Position nicht abgeknickt werden. Bevorzugt kann die Kappe aus Polyamid 6, 6.6 oder 12, Polypropylen, thermoplastischen Polyurethan, Polycarbonat, Polymilchsäure, Carbon-Gewebe, Roving-Glasgewebe, Filament-Glasgewebe, unidirektional Carbongewebe, unidirektionalen Roving-Glasgewebe, unidirektionalen Roving-Glasgewebe für multiaxiale Strukturen, Random Glas Matt, Flachs oder aus amorphen Temper-Glas bestehen. Die Kappe ist vorzugsweise als Schutzkappe oder Sicherheitskappe ausgestaltet. Vorteilhafterweise kann die Kappe aus einem der oben genannten Materialien die Anforderungen an die DIN EN ISO 22568-2 erfüllen. Die Kappe kann als Sicherheitskappe oder Schutzkappe ausgestaltet sein und einen zertifizierten Widerstand gegen Druck und/oder Stoß aufweisen, sofern die folgenden Bedingungen erfüllt sind:
- um einen zertifizierten Widerstand gegen Stoß aufzuweisen, wird ein Stoß eines Stahlkörpers mit einem Gewicht von 20 ± 0,2 kg und einem Keil von 60 mm und einer abgerundeten Spitze eine Energie von 100 ± 2 J (Schutzkappe) oder 200 ± 4 J (Sicherheitskappe) auf die Kappe erzeugt, wobei die Kappe größenabhängig und/oder kappentypabhängig nachdem Stoß mindestens eine Resthöhe nach DIN EN ISO 22568-2 aufweist;
- um einen zertifizierten Widerstand gegen Druck aufzuweisen, ist zwischen einer Klemmvorrichtung mit zwei im Wesentlichen parallelen Klemmplatten die Kappe angeordnet, wobei die Kappe derart in die Klemmvorrichtung eingespannt ist, dass eine Druckkraft von 15 ± 0,15 kN (Sicherheitskappe) oder 10 ± 0,1 kN (Schutzkappe) auf die Kappe einstellbar ist, wobei die Kappe größenabhängig und/oder kappentypabhängig nachdem Stoß mindestens eine Resthöhe nach DIN EN ISO 22568-2 aufweist.

Die Resthöhe der Kappe kann über eine Modelliermasse, die in der Kappe angeordnet ist und im Wesentlichen die Höhe der Kappe aufweist ermittelbar sein. Bevorzugt besteht der Keil aus einem Stahl und weist eine Härte von 60 HRC auf. Weiter bevorzugt weist der Keil einen Winkel von 90 ± 1 Grad auf und insbesondere eine abgerundete Spitze mit einem Radius von 3 ± 0,1 mm. Ferner kann der Einfluss einer hohen Temperatur, einer niedrigen Temperatur und/oder der Einfluss von Kraftstoff auf das Ergebnis ermittelbar sein. Die Kappe kann einen Verbindungsbereich, insbesondere eine Bördelung, aufweisen, wobei der Verbindungsbereich mit der obersten Lage, der untersten Lage oder einer anderen der mehreren Lagen verbindbar ist. Weitere Bedingungen können der DIN EN ISO 22568-2 entnommen werden.

Gemäß einer vorteilhaften Ausgestaltung der Erfindung ist vorgesehen, dass der Schuh eine Durchtrittsicherheit, insbesondere nach DIN 20345-7, aufweist. Die Schuheinlage ist vorzugsweise formschlüssig, unlösbar mit dem Schuh verbunden. Demnach ist die Schuheinlage nicht vom Schuh entfernbar, ohne dass der Schuh dabei beschädigt wird. Die Schuheinlage erfüllt bevorzugt die Durchtrittsicherheit und/oder Biegefestigkeit nach DIN EN ISO 22568-4.

Bevorzugt ist ein Schuh mit einer Kappe, insbesondere eine Schutzkappe oder Sicherheitskappe, die lösbar mit der Schuheinlage verbunden ist, als Arbeitsschuh nutzbar. Ein solcher Arbeitsschuh kann als Sicherheitsschuh oder Schutzschuh nach DIN 20345-7 gelten, sofern eine durchtrittssichere Schuheinlage und eine Kappe lösbar miteinander verbunden sind, und die Schuheinlage formschlüssig und nicht zerstörungsfrei mit dem Schuh verbunden ist. Weitere Voraussetzung kann sein, dass die Schuheinlage die Norm DIN EN ISO 22568-4 und die Kappe die Norm DIN EN ISO 22568-2 erfüllt.

Ein weiterer Gegenstand der Erfindung ist ein Verfahren zur Herstellung eines Schuhs mit einer mehrlagigen Schuheinlage nach einem der vorhergehenden Ausgestaltungen, wobei das Verfahren wenigstens die folgenden Verfahrensschritte aufweist:
a. Bereitstellen der mehreren Lagen zur Herstellung der mehrlagigen Schuheinlage;
b. Herstellen der festen Verbindung zwischen den mehreren Lagen; und
c. Einarbeiten oder Einlegen der mehrlagigen Schuheinlage in einen ersten Schuh.

Erfindungsgemäß werden die mehreren Lagen der Schuheinlage derart miteinander verbunden, dass die mehreren Lagen im Vorderfußbereich und/oder im Fersenbereich bei Biegung relativ zueinander bewegbar sind. Dies ist im Verfahrensschritt b. umfasst. Die feste Verbindung kann vorzugsweise geklebt, geschweißt oder genäht werden. Der erste Schuh kann beispielsweise dadurch gekennzeichnet sein, dass eine neue Schuheinlage in diesen Schuh eingearbeitet oder eingelegt wird.

In einer vorteilhaften Ausgestaltung der Erfindung ist vorgesehen, dass in Verfahrensschritt c. die mehrlagige Schuheinlage in die Schuhsohle eingebettet wird, mit der Schuhsohle oder mit dem Schaft des Schuhs verbunden wir oder in den Schuh eingelegt wird. Vorzugsweise wird die Schuheinlage in eine Einlegesohle eingeschäumt und in den Schuh eingelegt. Vorteilhafterweise kann die Einlegesohle in Verbindung mit der Schuheinlage zerstörungsfrei aus dem Schuh entfernt werden.

Bevorzugt weist der Schuh eine Schuhsohle mit einer Laufsohle, einer Zwischensohle und einer Brandsohle auf und die mehrlagige Schuheinlage wird auf oder unter die Brandsohle gelegt oder geklebt, in die Zwischensohle oder in die Laufsohle eingeklebt, eingeschäumt, eingespritzt oder eingepresst wird. Die Schuheinlage kann beispielsweise auf die Brandsohle gelegt werden oder fest mit der Brandsohle verbunden werden. Dazu kann die Schuheinlage in die Einlegesohle eingearbeitet werden und mit der Brandsohle verbunden werden oder die Schuheinlage direkt mit der Brandsohle verbunden werden, wobei die Schuheinlage auf oder unter die Brandsohle geklebt werden kann. Alternativ kann die mehrlagige Schuheinlage in Verfahrensschritt c. in die Zwischensohle oder in bzw. auf die Laufsohle eingeklebt, eingeschäumt, eingespritzt oder eingepresst werden.

In einer vorteilhaften Ausgestaltung der Erfindung weist die Zwischensohle eine Tasche, wobei die Tasche eine, insbesondere seitliche, Öffnung auf, wobei die Schuheinlage durch die Öffnung in die Tasche eingeschoben wird und insbesondere in der Zwischensohle verklebt ist. Weiter kann die Öffnung nachdem die Zwischensohle die Tasche aufweist verklebt werden. Vorteilhafterweise kann die Schuheinlage somit nicht mehr zerstörungsfrei vom Schuh getrennt werden.

Vorzugsweise kann in einem Verfahrensschritt d. die Schuhsohle des Schuhs von dem Schaft entfernt werden, wobei die Schuheinlage dann aus der Schuhsohle oder von der Brandsohle oder der Einlegesohle entfernt wird.

In einer vorteilhaften Ausgestaltung der Erfindung ist vorgesehen, dass der Lagenaufbau in einem Zwischenschritt zwischen Verfahrensschritt b. und c. in eine Hülle eingearbeitet oder beschichtet wird, dass Lagenaufbau in einem Verfahrensschritt d. zerstörungsfrei aus dem Schuh entfernt wird. Dabei bezieht sich das "zerstörungsfrei" auf die Schuheinlage. Der Schuh wird in dieser Ausgestaltung zerstört. Die Hülle kann entweder verschweißt oder aufgeschrumpft werden. Die Hülle kann ein thermoplastisches Polyurethan, Polyethylen, Polyvinylchlorid, Polyoelfin oder Polylactid aufweisen. Vorteilhafterweise ist es so möglich, dass die Schuheinlage wiederverwendet werden kann.

In einer vorteilhaften Ausgestaltung der Erfindung ist vorgesehen, dass im Verfahrensschritt a., Verfahrensschritt b. oder im Zwischenschritt eine Kappe, insbesondere eine Schutzkappe oder Sicherheitskappe, auf die oberste Lage oder die unterste Lage der mehreren Lagen der mehrlagigen Schuheinlage geklebt wird. Die Kappe kann eine Bördelung aufweisen, wobei die Kappe über die Bördelung mit der Schuheinlage verbindbar ist. Es ist denkbar, dass die Schuheinlage zunächst in die Hülle eingearbeitet wird und die Kappe auf die Hülle, an die jeweilige gewünschte Stelle, aufgebracht wird. Dazu kann die Kappe mit der Hülle verklebt werden. Weiter ist es denkbar, dass die Kappe zuvor in Verfahrensschritt a. oder b. mit der jeweiligen Lage der Schuheinlage verbunden wird und im Zwischenschritt von der Hülle mit umfasst wird. Vorteilhafterweise ist die Kappe von der Schuheinlage lösbar, dass der Lagenaufbau ohne die Kappe wiederverwendet werden kann. Alternativ kann die Kappe mit der Schuheinlage als Monocoque ausgestaltet sein.

In einer vorteilhaften Ausgestaltung der Erfindung wird ein Schuh hergestellt, der eine Durchtrittsicherheit, insbesondere nach DIN 20345-7, aufweist. Dazu kann die Schuheinlage eine Durchtrittsicherheit nach DIN EN ISO 22568-4 aufweisen. Zusätzlich kann der Schuh eine Kappe, insbesondere eine Sicherheitskappe oder eine Schutzkappe, nach DIN EN ISO 22568-2 aufweisen. Die Kappe kann lösbar mit der Schuheinlage verbunden sein.

In einer vorteilhaften Ausgestaltung der Erfindung ist vorgesehen, dass der Zwischenschritt und/oder Verfahrensschritt c. erneut mit einer aus einem Schuh entfernten Schuheinlage durchgeführt werden, nachdem die Schuheinlage zerstörungsfrei geprüft wird. Zunächst kann die Schuheinlage aus dem Schuh entfernt werden. Folgend darauf kann die Schuheinlage aus der Schuhsohle oder aus der Einlegesohle oder vom Schuh entfernt werden. Im Zwischenschritt kann die Schuheinlage in eine neue Hülle eingearbeitet werden, sofern notwendig. Somit können beschädigte Hüllen ausgetauscht werden. Vorteilhafterweise ermöglicht diese Ausgestaltung die Wiederverwendbarkeit der Schuheinlage. Bevor die Schuheinlage erneut verwendet wird, kann diese zerstörungsfrei geprüft werden. So kann insbesondere gesichert werden, dass die erneut verbaute Schuheinlage keine Beschädigungen aufweist.

Gemäß einer vorteilhaften Ausgestaltung der Erfindung ist vorgesehen, dass in einem Verfahrensschritt d. der Lagenaufbau der mehrlagigen Schuheinlage, insbesondere zerstörungsfrei, aus dem ersten Schuh entfernt und zerstörungsfrei, insbesondere auf Beschädigungen, geprüft wird. Vorteilhafterweise muss eine wiederverwendeter Lagenaufbau nicht erneut nach der sicherheitsrelevanten Norm zertifiziert werden, sondern kann diese Zertifikation viel mehr behalten. Es bedarf keiner aufwändigen neuen Zertifizierung, sondern lediglich die Prüfung des Lagenaufbaus auf Beschädigungen. Vorzugsweise wird der Lagenaufbau im zweiten Verfahrensschritt mittels eines Radar-, Ultraschall-, optischen und/oder Strahlen-Verfahrens auf Beschädigungen überprüft. Es ist denkbar, dass die Schuheinlage zunächst optisch geprüft wird und darauffolgend eines der weiteren Prüfungsverfahren durchgeführt wird. Vorteilhafterweise kann so eine offensichtliche und insbesondere schwerwiegende Beschädigung der Schuheinlage bereits in einem optischen Verfahren erkannt werden. Der Lagenaufbau kann zum Schutz vor äußeren Einflüssen in eine Hülle eingearbeitet oder beschichtet sein, wobei die Hülle auch im optischen Verfahren überprüft werden kann. Weiter ist es denkbar, dass der Lagenaufbau bzw. die Schuheinlage durch ein entsprechendes Prüfverfahren (Radar, Ultraschall oder Strahlen) auch mit bzw. in der Hülle geprüft werden kann. Vorteilhafterweise kann so die Schuheinlage in Verbindung mit der Hülle erneut verwendet werden. Alternativ kann die Hülle vor der zerstörungsfreien Prüfung entfernt werden. Sofern der Lagenaufbau die Prüfung nicht besteht, ist die Schuheinlage von dem Schuh getrennt und die Materialien können beispielsweise über einen Recyclingprozess wiederverwendet werden.

In einer vorteilhaften Ausgestaltung der Erfindung wird die Schuheinlage in einem Prüfschritt zwischen Verfahrensschritt b. und c., insbesondere nachdem Zwischenschritt und vor der Einarbeitung oder der Einlegung in den Schuh, auf die Durchtrittsicherheit der Schuheinlage durch wenigstens die folgenden Prüfungsschritte geprüft:
- ein konischer Nagel mit einem Durchmesser von 4,5 ± 0,05 mm, einem abgestumpften Ende mit einem Durchmesser von 1,0 ± 0,02 mm, insbesondere mit der Spitze des Nagels, und einer Kraft von 1,1 kN auf die Schuheinlage gepresst, insbesondere der Spitze des Nagels, wobei der Nagel die Schuheinlage nicht durchdringt, oder
- ein konischer Nagel mit einem Durchmesser von 3,0 ± 0,03 mm, einem abgestumpften End, insbesondere mit der Spitze des Nagels, mit einem Durchmesser von 1,0 ± 0,02 mm wird an mehreren Stellen, insbesondere fünf, auf die Schuheinlage gepresst und die aushaltbare Kraft der Schuheinlage an der jeweiligen Stelle gemessen, wobei die aushaltbare Kraft im Durchschnitt an den mehreren Stellen größer oder gleich 1,1 kN sein muss und kein Einzelwert der mehreren Stellen kleiner als 950 N ist.

Bevorzugt sind die mehreren Stellen mindestens 30 mm entfernt. Dabei kann der Nagel mit einer Vorschubgeschwindigkeit von 10 ± 3 mm angetrieben werden und die Schuheinlage insbesondere eine Temperatur von 23 ± 2 °C und eine relative Luftfeuchte von 50 ± 5% aufweisen. Der Nagel weist vorzugsweise eine Härte von größer oder gleich 60 HRC auf.

In einer vorteilhaften Ausgestaltung wird in dem Prüfschritt zusätzlich oder alternativ zur Durchtrittssicherheit die Biegefestigkeit der Schuheinlage durch wenigstens die folgenden Prüfungsschritte geprüft:
- Einspannen der Schuheinlage, mit insbesondere einer Dicke von mindestens 4 mm, in eine Klemmvorrichtung; und
- Biegen der Schuheinlage 1 000 000 Mal, insbesondere im Vorderfußbereich, mit einer Amplitude von mindestens 30 mm, insbesondere 33 mm, wobei die Amplitude mindestens 70 ± 1 mm entfernt von einer Klemmvorrichtung mit einer Breite von 75 ± 5 mm ausgelenkt wird, wobei die Schuheinlage keine sichtbaren Beschädigungen aufweist.

Sofern keine sichtbaren Beschädigungen an der Schuheinlage erkennbar sind, kann die Schuheinlage eine Biegefestigkeit nach DIN EN ISO 22568-4 aufweisen. Beschädigungen sind beispielsweise Rissbildung, Zerfall oder Delaminierung. Die Prüfung der Biegefestigkeit findet vorzugsweise bei einer Biegefrequenz von 16 ± 1 Hz mit der die Schuheinlage gebogen wird statt.

Zusätzlich oder alternativ kann die Biegefestigkeit unter Einfluss von Temperatur, Schweiß oder Kraftstoff geprüft werden.

In einer weiteren vorteilhaften Ausgestaltung der Erfindung weist der Schuh eine Kappe auf, wobei die Kappe geprüft wird. Vorzugsweise ist die Kappe lösbar mit der Schuheinlage verbunden, wobei die Schuheinlage und die Kappe getrennt voneinander geprüft werden. Alternativ kann die Kappe mit der Schuheinlage zusammen geprüft werden. Vorteilhafterweise kann so festgestellt werden, ob die Kappe und der Lagenaufbau wiederverwendbar sind.

Die Kappe kann nach DIN EN ISO 22568-4 zertifiziert sein. Die Kappe kann einen zertifizierten Widerstand gegen Druck und/oder Stoß aufweisen und als Sicherheitskappe oder Schutzkappe eingestuft werden, wobei die folgenden Prüfschritte durchlaufen werden:
- um einen zertifizierten Widerstand gegen Stoß aufzuweisen, wird ein Stoß mittels eines Stahlkörpers mit einem Gewicht von 20 ± 0,2 kg und einem Keil von 60 mm und einer abgerundeten Spitze mit einer Energie von 100 ± 2 J (Schutzkappe) oder 200 ± 4 J (Sicherheitskappe) auf die Kappe ausgewirkt, wobei die Kappe größenabhängig und/oder kappentypabhängig nachdem Stoß mindestens eine Resthöhe nach DIN EN ISO 22568-2 aufweist;
- um einen zertifizierten Widerstand gegen Druck aufzuweisen, weist eine Klemmvorrichtung mit zwei im Wesentlichen Klemmplatten, zwischen der die Kappe angeordnet ist und die Kappe in der Klemmvorrichtung mit eine Druckkraft von 15 ± 0,15 kN (Sicherheitskappe) oder 10 ± 0,1 kN (Schutzkappe) auf die Kappe eingeklemmt wird, wobei die Kappe größenabhängig und/oder kappentypabhängig nachdem Stoß mindestens eine Resthöhe nach DIN EN ISO 22568-2 aufweist.

Die Resthöhe der Kappe kann über eine Modelliermasse, die in der Kappe angeordnet ist und im Wesentlichen die Höhe der Kappe aufweist, gemessen werden. Bevorzugt besteht der Keil aus einem Stahl und weist eine Härte von 60 HRC auf. Weiter bevorzugt weist der Keil einen Winkel von 90 ± 1 Grad auf und insbesondere eine abgerundete Spitze mit einem Radius von 3 ± 0,1 mm. Ferner kann der Einfluss einer hohen Temperatur, einer niedrigen Temperatur und/oder der Einfluss von Kraftstoff auf das Ergebnis ermittelbar sein.

Gemäß einer vorteilhaften Ausgestaltung der Erfindung ist vorgesehen, dass der Lagenaufbau nach erfolgter positiver Prüfung in einen zweiten Schuh eingearbeitet oder eingelegt wird. Sofern die Prüfung der Schuheinlage und/oder der Kappe im zweiten Verfahrensschritt positiv erfolgt ist, kann diese in einen zweiten Schuh eingearbeitet oder eingelegt werden. Somit kann die Schuheinlage und/oder die Kappe wiederverwendet werden, ohne dass beispielsweise eine neue Zertifizierung für eine sicherheitsrelevante Norm notwendig ist.

Bei dem Verfahren zur Herstellung eines Schuhs und bei dem Schuh können die gleichen Vorteile und Wirkungen erreicht werden, die bereits im Zusammenhang mit der erfindungsgemäßen mehrlagigen Schuheinlage beschrieben wurden. Die im Zusammenhang mit der mehrlagigen Schuheinlage erläuterten bevorzugten Ausgestaltungen und Merkmale können einzeln oder in Kombination auch bei dem erfindungsgemäßen Verfahren zur Herstellung eines Schuhs und bei dem Schuh Anwendung finden.

Weitere Einzelheiten und Vorteile der Erfindung sollen nachfolgend anhand des in den Zeichnungen dargestellten Ausführungsbeispiels erläutert werden. Hierin zeigt:
- Fig. 1: ein Ausführungsbeispiel eines erfindungsgemäßen Schuhs schematisch in einer Seitenansicht;
- Fig. 2: ein Ausführungsbeispiel eines erfindungsgemäßen Lagenaufbaus schematisch in einer isometrischen Ansicht;
- Fig. 3: ein Ausführungsbeispiel einer erfindungsgemäßen mehrlagigen Schuheinlage schematisch in einer Seitenansicht;
- Fig. 4a, 4b, 4c: mehrere Ausführungsbeispiele einer erfindungsgemäßen mehrlagigen Schuheinlage schematisch in einer Draufsicht;
- Fig. 5: ein erstes Ausführungsbeispiel eines erfindungsgemäßen Schuhs mit einer erfindungsgemäßen mehrlagigen Schuheinlage schematisch in einer seitlichen Schnittansicht;
- Fig. 6: ein zweites Ausführungsbeispiel eines erfindungsgemäßen Schuhs mit einer erfindungsgemäßen mehrlagigen Schuheinlage schematisch in einer seitlichen Schnittansicht
- Fig. 7: ein drittes Ausführungsbeispiel eines erfindungsgemäßen Schuhs mit einer erfindungsgemäßen mehrlagigen Schuheinlage schematisch in einer seitlichen Schnittansicht;
- Fig. 8: ein Ausführungsbeispiel einer erfindungsgemäßen Schuheinlage mit einer Kappe schematisch in einer isometrischen Ansicht;
- Fig. 9: eine Kraft-Weg-Diagramm eines erfindungsgemäßen Prüfverfahrens für die mehrlagige Schuheinlage; und
- Fig. 10: den Schuh aus Fig. 1, 5, 6 oder 7 in einem getrennten Zustand.

**Fig. 1** zeigt ein Ausführungsbeispiel eines erfindungsgemäßen Schuhs 1. Ein Schuh 1 im Rahmen der Erfindung kann einen Sportschuh, einen Wanderschuh, einen Straßenschuh, einen Stiefel, einen Gummistiefel, eine Sandale, einen Arbeitssicherheitsschuh, einen Armeestiefel, einen Feuerwehrstiefel, einen Einsatzstiefel oder jeden beliebigen weiteren Schuh umfassen. Unter dem Begriff Schuh kann auch eine Galosche aus Polyurethan, Polyvinylchlorid, Gummi oder Ethylenvinylacetat verstanden werden. Der Schuh 1 kann eine Schuhsole 3 und einen Schaft 2 aufweisen, wobei die Schuhsohle 3 von dem Schaft 2 trennbar ist.

**Fig. 2** zeigt ein Ausführungsbeispiel eines erfindungsgemäßen Lagenaufbaus 10' zur Einarbeitung in einen Schuh 1. Der Lagenaufbau 10' kann eine Haupterstreckungsebene aufweisen. Aus Fig. 2 wird eindeutig ersichtlich, dass die mehreren Lagen 11 eine Haupterstreckungsebene durch die Länge und Breite der Lagen 11 aufspannen. Die Lagen 11 sind in Relation zur Länge und Breite der Lagen 11 vernachlässigbar dünn. Bevorzugt weisen die Lagen 11 eine Dicke in einem Bereich von 0,5 bis 4 mm, besonders bevorzugt in einem Bereich von 1 bis 2 mm, auf. Eine dickere Lage 11 kann sich positiv auf die Unterstützung des Fußes des Trägers beim Gehen auswirken und insbesondere torsionssteifer sein. Nachteilig kann sich dies auf die Flexibilität der Schuheinlage 10 und den Tragekomfort auswirken. Besonders wünschenswert sind vier Lagen 11 à 1 mm oder zwei Lagen 11 à 1,5 mm und eine Lage 11 à 1 mm. Diese Ausgestaltungen sind flexibel und erreichen eine gute Unterstützung. Ferner können die Ausgestaltungen torsionssteif ausgelegt werden.

Die Schuheinlage 10 weist den Lagenaufbau 10' mit den mehreren übereinander angeordneten Lagen 11 auf, wobei ein Vorderfußbereich 12, ein Mittelbereich 13 und ein Fersenbereich 14 der Schuheinlage 10 ersichtlich ist. Der Mittelbereich 13 ist zwischen dem Vorderfußbereich 12 und dem Fersenbereich 14 angeordnet. Diese drei Bereiche bilden vorzugsweise ungefähr den Aufbau eines menschlichen Fußes nach, wobei die Proportionen des menschlichen Fußes besonders vorzugsweise durch die jeweiligen Bereiche nachempfunden werden.

**Fig. 3** zeigt eine erfindungsgemäße Schuheinlage 10 in der Seitenansicht. Die mehreren Lagen 11 der Schuheinlage 10 sind übereinander angeordnet und weisen ungefähr die gleichen Abmaße auf. Alternativ können die mehreren Lagen 11 sich geringfügig in ihren Abmaßen unterscheiden. Vorteilhafterweise kann die Schuheinlage 10 somit besser in einen Schuh 1 eingearbeitet werden. Ferner können sich die Dicken der mehreren Lagen 11 unterscheiden.

Die mehreren Lagen 11 sind erfindungsgemäß über eine feste Verbindung 15 derart miteinander verbunden, dass die mehreren Lagen 11 im Vorderfußbereich 12 und/oder im Fersenbereich 14 bei Biegung relativ zueinander bewegbar sind. Die Biegung findet bevorzugt im Wesentlichen senkrecht zu einer Haupterstreckungsebene statt, wobei die Biegung beispielsweise das Abrollen beim Gehen, Laufen oder Rennen wiederspiegelt. Die Haupterstreckungsebene kann als Biege-Bezugsebene dienen. Eine stärkere Biegung erfährt die Schuheinlage 10, sofern der Träger des Schuhs 1 in die Knie geht oder aus der Hocke arbeitet, wobei hier eine hohe Flexibilität wichtig für den Komfort des Trägers ist. Im vorliegenden Ausführungsbeispiel ist die feste Verbindung 15 teilweise oder ganz im Mittelbereich 13 angeordnet, wobei vorteilhafterweise die mehreren Lagen 11 im Vorderfußbereich 12 und im Fersenbereich 14 relativ zueinander bewegbar sind. Die relative Bewegbarkeit der mehreren Lagen 11 im Vorderfußbereich 12 und/oder im Fersenbereich 14 ermöglicht es eine Schuheinlage 1 bereitzustellen, welche eine hohe Flexibilität, gute Unterstützung des Trägers beim Gehen und eine hohe Torsionssteifigkeit aufweist.

Die feste Verbindung 15 kann entweder als Klebeverbindung, Schweißverbindung, Nahtverbindung oder als eine andere nicht lösbare Verbindung ausgestaltet ist. Weiter kann die feste Verbindung 15 teilweise oder ganz im Mittelbereich 13 angeordnet sein. Noch weiter kann die feste Verbindung 15 als eine runde, ovale, mehreckige, kreuzförmige oder sternförmige Querschnittsfläche ausgestaltet sein. Eine Klebeverbindung der mehreren Lagen 11 kann sich positiv auf die Geräuschentwicklung durch die Schuheinlage 10 auswirken. Klebeverbindungen, sowie Schweißverbindungen sind insbesondere zeit- und kosteneffizient im Herstellungsverfahren. Bei höherwertigen Schuhen 1 kann eine Nahtverbindung wünschenswert sein. Die feste Verbindung 15 ist bevorzugt nicht zerstörungsfrei lösbar. Bevorzugt kann über die gezielte Anordnung und die Art der festen Verbindung 15 die Eigenschaften (Biegesteifigkeit und/oder Torsionssteifigkeit) der Schuheinlage 10 maßgeblich beeinflusst werden. Es ist denkbar, dass die feste Verbindung 15 teilweise oder ganz im Fersenbereich 14 oder im Vorderfußbereich 12 angeordnet ist. Je nach Anordnung der festen Verbindung 15 ist der jeweilige Bereich, in dem die feste Verbindung 15 angeordnet ist, torsionssteif und unflexibel, wobei der andere Bereich (Vorderfußbereich 12 oder Fersenbereich 14) umso flexibler und unterstützender ist. Dies kann je nach Anwendungsfall hergestellt werden, wobei beispielweise ein Sprinterschuh insbesondere im Vorderfußbereich 12 viel Unterstützung und Flexibilität benötigt. Ein Wanderschuh im schwierigen Terrain könnte insbesondere im Vorderfußbereich 12 eine hohe Torsionssteifigkeit und wenig Flexibilität benötigen. Gleichzeitig könnte der Fersenbereich 14 beim schweren Auftreten mehr Unterstützung benötigen. Ähnlich wäre es bei orthopädischen Schuhen, wie beispielweise Dorsalflex-Schuhe.

Fig. 3 zeigt fünf im Wesentlichen flache Lagen 11. Alternativ kann eine oder mehrere der mehreren Lagen 11 konvex oder konkav ausgestaltet sein. Die Vorformung der einen oder mehreren Lagen 11 kann sich positiv auf die dämpfenden bzw. unterstützenden Eigenschaften der Schuheinlage 10 auswirken. Demnach kann die Lage 11 als Stützlage verstanden werden. Die Stützlage kann eine beliebige Lage 11 der mehreren Lagen 11 sein. Bei mehreren Stützlagen kann die Schuheinlage 10 konvex oder konkav ausgestaltet sein.

**Figuren 4a, 4b** **und** **4c** zeigen jeweils unterschiedliche Querschnittsflächen der festen Verbindungen 15. Fig. 4b zeigt, dass die feste Verbindung 15 sich über den ganzen Mittelbereich 13 erstrecken kann. Alternativ zeigen Fig. 4a einen kreuzförmigen Querschnitt und Fig. 4c einen runden Querschnitt. Über die Ausrichtung der Querschnittsfläche kann zusätzlich wesentlich Einfluss auf die Eigenschaften der Schuheinlage 10 genommen werden. Vorteilhafterweise kann über die Ausrichtung der Querschnittsfläche der Hebelarm zur Biege- und/oder zur Torsionsbelastung beeinflusst werden. Demnach kann die Schuheinlage 10 biegesteifer und/oder torsionssteifer eingestellt werden, bei beispielsweise kürzeren Hebelarmen.

Die Biegeeigenschaften bzw. der Widerstand gegen Biegung in eine oder mehrere Richtungen der Schuheinlage 10 sind bevorzugt von der Anzahl der Lagen 11 der Abmessungen der jeweiligen Lagen, insbesondere die Dicke der Lagen, der Materialauswahl und/oder der festen Verbindung 15 der mehreren Lagen 11 abhängig. Die Abhängigkeit der festen Verbindung 15 kann sich auf die Art der Verbindung, die Querschnittsfläche, die Anordnung und/oder die Ausrichtung der festen Verbindung 15 beziehen. Die Materialien der mehreren Lagen 11 können sich je nach Anwendung unterscheiden oder gleich sein. Bevorzugt bestehen die mehreren Lagen 11 aus im Wesentlichen gleichen Faserverbundwerkstoffen, wobei der jeweilige Faserverbundwerkstoff eine Matrix und mehrere Fasern aufweist, wobei die Matrix aus einem Kunststoff, insbesondere einem Thermoplast oder Duroplast oder einer Mischung aus beiden, besteht und die Fasern insbesondere entweder Kunst-, Naturfasern oder eine Mischung aus beiden umfassen. Demnach bedarf die Klebeverbindung einen geeigneten Kunststoffkleber oder die Schweißverbindung ein geeignetes Kunststoffschweißverfahren, um die mehreren Lagen 11 fest miteinander zu verbinden. Alternativ kann eine Lage bestehend aus einem unterschiedlichen Material in die mehreren Lagen 11 eingebracht werden, um die Eigenschaften der Schuheinlage 11 zu beeinflussen. Die mehreren Lagen 11 bestehen vorzugsweise aus Polyamid 6, 6.6 oder 12, Polypropylen, thermoplastischem Polyurethan, Polycarbonat oder Polymilchsäure. Die Stützlage kann dieselbe Konfiguration wie die mehreren Lagen 11 aufweisen. Vorteilhafterweise sind die Schuheinlagen 10 nicht aus einem metallischen Werkstoff, da diese eine geringere Biegefestigkeit aufweisen und stark durch äußere Einflüsse im Schuh 1 beeinflusst werden. So kann beispielsweise Feuchtigkeit, insbesondere Schweiß oder Wasser, dazu führen, dass eine metallische Schuheinlage rostet. Eine solche Schuheinlage ist nicht langlebig und kann potenziell nicht wiederverwendet werden. Um die äußeren Einflüsse auf die Schuheinlage 1 weiter zu minimieren, kann die Schuheinlage 1 in eine Hülle eingebettet oder beschichtet werden. Die Hülle weist bevorzugt ein Material auf, welches nicht oder nur unwesentlich mit den Materialien der Schuhsohle 3 oder des Schuhs 1 reagiert, wobei der Lagenaufbau 10' zerstörungsfrei aus dem Schuh 1 entfernbar ist. Es ist denkbar, dass die Hülle beim Entfernen der Schuheinlage 10 beschädigt wird, jedoch der Lagenaufbau 10' beispielsweise nicht. Ein Lagenaufbau 10 aus einem Faserverbundwerkstoff und in Verbindung mit der Hülle kann vorteilhafterweise wiederverwendet werden. Der Schuh 1 kann entsorgt werden, wobei die Schuheinlage 10 zuvor aus dem Schuh 1 entfernt wird.

**Fig. 5** zeigt ein erstes Ausführungsbeispiel eines erfindungsgemäßen Schuhs 1 in Verbindung mit einer erfindungsgemäßen Schuheinlage 10. Die Schuheinlage 10 ist in den Schuh 1 einbettbar oder einlegbar.

Das erste Ausführungsbeispiel zeigt einen Schuh 1 mit einer Schuhsohle 3. Die Schuhsohle 3 umfasst eine Laufsohle 4, eine Zwischensohle 5 und eine Brandsohle 6, wobei die Zwischensohle 5 zwischen der Brandsohle 6 und der Laufsohle 4 angeordnet ist. Ferner stellt die Laufsohle 4 die Verbindung des Schuhs 1 zum Boden her. Weiter weist der Schuh 1 einen Schaft 2 auf, der mit der Schuhsohle 3 verbunden ist. Zusätzlich weist der Schuh 1 eine Einlegesohle 7 auf.

Im vorliegenden Ausführungsbeispiel ist die Schuheinlage 10 auf der Brandsohle 6 angeordnet und ist unter der Einlegesohle 7 angeordnet. Die Schuheinlage 10 kann dabei entweder fest mit der Brandsohle 6 verklebt oder vernäht werden oder lediglich eingelegt werden. Es ist durchaus denkbar, dass ein Schuh 1 keine Brandsohle 6 benötigt bzw. die Schuheinlage 10 in die Brandsohle 6 eingearbeitet ist oder als Brandsohle 6 ausgestaltet ist. Sofern die Schuheinlage 1 eine Durchtrittsicherheit und/oder Biegefestigkeit, insbesondere nach DIN EN ISO 22568-4, aufweist und die Schuheinlage 1 formschlüssig und nicht zerstörungsfrei von dem Schuh 1 lösbar ist, kann der Schuh 1 durchtrittsicher, insbesondere nach DIN 20345-7, sein. Bevorzugt weist der Lagenaufbau 10' eine Gesamtdicke in einem Bereich von 2 bis 8 mm, bevorzugt 3 bis 6 mm, besonders bevorzugt eine Gesamtdicke von 4 mm, auf und mindestens zwei, bevorzugt drei oder vier, Lagen 11 auf. Insbesondere mit Lagen 11 aus Polyamid kann eine durchtrittsichere Schuheinlage bereitgestellt werden. Vorteilhafterweise kann so ein Schuh 1 bereitgestellt werden, welcher den hohen Anforderungen an die Arbeitssicherheit entspricht und gleichzeitig eine hohe Flexibilität, gute Torsionssteifigkeit und Unterstützung des Fußes aufweist. Der Träger eines solchen Schuhs 1 ermüdet demnach langsamer, erfährt einen höheren Tragekomfort und die Wahrscheinlichkeit eines Arbeitsunfalls kann reduziert werden. Wie bereits beschrieben, kann die Schuheinlage 10 in eine Hülle beispielsweise eingeschweißt werden, so dass zumindest der Lagenaufbau 10' zerstörungsfrei aus dem Schuh 1 entfernbar ist. Der Lagenaufbau 10' ist dabei vorteilhafterweise vor Umwelteinflüssen geschützt. Bei Entsorgung des Schuhs 1 kann die Schuheinlage 10 entfernt und insbesondere der Lagenaufbau 10' wiederverwendet werden. Sofern die Schuheinlage 10 nicht wiederverwendet werden kann, kann diese zumindest getrennt vom Schuh 1 entsorgt oder recycelt werden. Insbesondere im Bereich von Arbeitsschuhen können die Schuhe 1 mit Kraftstoffen oder Ölen oder anderen Chemikalien in Berührung kommen, welche eine Entsorgung als Sondermüll erforderlich machen. Der Lagenaufbau 10' kann jedoch vorteilhafterweise wiederverwendet werden und reduziert somit die produzierte Müllmenge. Der Lagenaufbau 10' kann insbesondere durch die Hülle vor solchen Einflüssen geschützt werden.

Alternativ, sofern die Schuheinlage 1 nicht mit dem Schuh 1 in irgendeiner Form fest verbunden ist, kann die Schuheinlage 10 in die Einlegesohle 7 eingearbeitet werden. Die Einlegesohle 7 kann mit der Brandsohle 6 fest verbunden, insbesondere geklebt, werden oder nur einlegbar sein. Die Einlegesohle 7 in Verbindung mit der Schuheinlage 10 könnte vorteilhafterweise beim Entsorgen des Schuhs 1 einfach wiederverwendet werden. Sofern die Einlegesohle 7 nicht wiederverwendbar ist, kann die Schuheinlage 10 aus der Einlegesohle 7 zerstörungsfrei entfernt werden.

Ferner zeigt Fig. 5 eine Kappe 20 im Schuh 1. Die Kappe 20 kann über einen Verbindungsbereich (Bördelung) mit der Schuheinlage 10 oder mit dem Schuh 1, insbesondere dem Schaft 20, lösbar verbunden sein. Der Verbindungsbereich der Kappe 20 ist unterhalb der Schuheinlage 10, hier unter der untersten Lage 11 der Schuheinlage 10, angeordnet, wobei sich die Kappe 20 zumindest teilweise über die Schuheinlage 10 erstreckt. Der Verbindungsbereich der Kappe 20 kann alternativ auf der obersten Lage 11 der Schuheinlage 10 oder zwischen den mehreren Lagen 11 der Schuheinlage 1 angeordnet sein. Vorzugsweise wird der Verbindungsbereich mit der jeweiligen Lage 11 verklebt. Die Kappe 20 kann als Sicherheitskappe oder Schutzkappe ausgestaltet sein, wobei der Schuh 1 somit als Sicherheitsschuh oder Schutzschuh ausgestaltet sein kann. Dazu kann die Kappe 20 einen zertifizierten Widerstand gegen Druck und/oder Stoß aufweisen, insbesondere nach DIN EN ISO 22568-2.

Bevorzugt kann die Kappe 20 mit der Schuheinlage 10 als Monocoque ausgeführt werden, die Kappe 20 mit der Schuheinlage 10 verklebt oder verschweißt oder vernäht werden. Weiter alternativ kann die Kappe 20 mit dem Schaft 2 verbunden sein. Die Kappe 20 kann aus Polyamid 6, 6.6 oder 12, Polypropylen, thermoplastischen Polyurethan, Polycarbonat, Polymilchsäure, Carbon-Gewebe, Roving-Glasgewebe, Filament-Glasgewebe, unidirektional Carbongewebe, unidirektionalen Roving-Glasgewebe, unidirektionalen Roving-Glasgewebe für multiaxiale Strukturen, Random Glas Matt, Flachs oder aus amorphen Temper-Glas bestehen. Die Kappe 20 kann zusätzlich oder alternativ zur Schuheinlage 10 derart in eine Hülle eingearbeitet werden, dass die Kappe 20 zerstörungsfrei aus dem Schuh 1 entfernbar ist. Die Kappe 20 kann somit vorteilhafterweise auch wiederverwendet werden.

**Fig. 6** zeigt ein zweites Ausführungsbeispiel des erfindungsgemäßen Schuhs 1, wobei sich zum ersten Ausführungsbeispiel lediglich die Anordnung der mehrlagigen Schuheinlage 10 ändert. Die Schuheinlage 10 ist im zweiten Ausführungsbeispiel unter der Brandsohle 6 angeordnet und die Kappe 20 nicht direkt mit der Schuheinlage 10 verbunden. Die Schuheinlage 10 kann entweder in die Zwischensohle 5 eingebettet, insbesondere eingeklebt, eingeschäumt, eingespritzt oder eingepresst sein oder mit der Brandsohle 6 von unten verklebt sein.

**Fig. 7** zeigt ein drittes Ausführungsbeispiel des erfindungsgemäßen Schuhs 1. Der Unterschied des dritten Ausführungsbeispiels zum zweiten Ausführungsbeispiel liegt darin, dass die mehrlagige Schuheinlage 10 mit der Laufsohle 4 verbunden ist oder in die Zwischensohle 5 eingearbeitet ist. Dazu kann die Schuheinlage 10 mit der Laufsohle 4 verklebt werden oder in die Zwischensohle 5 eingeklebt, eingeschäumt, eingespritzt oder eingepresst werden.

Es ist denkbar, dass die Zwischensohle 5 eine Tasche aufweist, wobei die Schuheinlage 10, insbesondere mit der Hülle, in die Tasche eingeschoben wird. Der Schuh 1 mit der Zwischensohle 5 und der Tasche kann bevorzugt vollumfänglich bereitgestellt werden, so dass nachträglich nur die Schuheinlage 10 eingeführt werden muss. Eine seitliche Öffnung an der Zwischensohle 5 kann den Zugang zur Tasche der Zwischensohle ermöglichen, wobei die Öffnung nach der Einführung der Schuheinlage 10 in die Tasche verklebt werden kann. Darüber hinaus kann die Schuheinlage 10 formschlüssig in der Tasche angeordnet sein und/oder in der Tasche verklebt werden. Um den Lagenaufbau 10' wiederverwenden zu können, kann die Schuheinlage 10 eine Hülle aufweisen.

In einem erfindungsgemäßen Verfahren zur Herstellung eines erfindungsgemäßen Schuhs 1 werden zunächst bevorzugt die mehreren Lagen 11 zur Herstellung der mehrlagigen Schuheinlage 10 bereitgestellt (wie in Fig. 2 gezeigt). Hier kann vorzugsweise je nach Anwendung das Material, die Abmessungen und/oder die Anzahl der mehreren Lagen 11 ausgewählt werden. Folgend darauf kann in einem nächsten Schritt die feste Verbindung 15 zwischen den mehreren Lagen 11 hergestellt werden. Wie bereits weiter oben beschrieben kann je nach Anwendung die Art, die Anordnung und/oder die Ausrichtung der festen Verbindung 15 ausgewählt werden. In einem weiteren folgenden Schritt kann die mehrlagige Schuheinlage 10 in einen ersten Schuh 1 eingearbeitet oder eingelegt werden. In einem bevorzugten nächsten Schritt kann der Lagenaufbau 10' der mehrlagigen Schuheinlage 10, insbesondere zerstörungsfrei, aus dem ersten Schuh 10 entfernt und zerstörungsfrei, insbesondere auf Beschädigungen, geprüft wird. Vorzugsweise kann dann nach erfolgter positiver Prüfung der Lagenaufbau 10' in einen zweiten Schuh 10 eingearbeitet oder eingelegt wird. Vorteilhafterweise benötigt der Lagenaufbau 10`, sofern der Lagenaufbau 10' bevor er in den ersten Schuh 1 eingearbeitet wurde bereits eine Zertifikation in irgendeiner Form aufwies, nach erfolgter positiver Prüfung keine neue Zertifikation. Demnach können Kosten und Zeit bei der Herstellung von Schuheinlagen 10 und Schuhen 1 gespart werden.

Bevorzugt wird zwischen dem zweiten und dem dritten Schritt ein Zwischenschritt ausgeführt. In diesem Zwischenschritt kann die fertig hergestellte Schuheinlage 10 in eine Hülle eingearbeitet oder beschichtet werden, so dass der Lagenaufbau 10 irgendwann zerstörungsfrei aus dem Schuh 1 entfernt werden kann.

Im zweiten Schritt oder im Zwischenschritt kann die hergestellte Schuheinlage 10 mit einer Kappe 20 lösbar verbunden, insbesondere geklebt, werden. Dazu kann die Kappe 20 von der Hülle umfasst werden, auf die Hülle geklebt werden oder sofern keine Hülle, sondern beispielsweise eine Beschichtung oder nichts, vorliegt, nur mit der Schuheinlage 10 verbunden werden.

**Fig. 8** zeigt ein Ausführungsbeispiel einer Schuheinlage 10 mit einer Kappe 20. Das Ausführungsbeispiel ist als Monocoque ausgeführt, wobei die Kappe 20 fest mit der Schuheinlage 10 verbunden ist. Alternativ kann die Kappe 20 lösbar mit der Schuheinlage 10 verbunden sein, um insbesondere den oben zitierten Normen zu entsprechen. Der erfindungsgemäße Vorteil der Schuheinlage 10 liegt zumindest teilweise in der gewonnen Flexibilität durch die relative Bewegbarkeit der mehreren Lagen 11 der Schuheinlage 10. Dies wirkt sich insbesondere positiv auf die Ausgestaltung der Schuheinlage 10 oder des Schuhs 1 mit einer Kappe 20 aus, wobei in einer abknickenden Position der Schuheinlage 10 die Zehen bzw. der Fuß des Trägers nicht durch die Kappe 20 abgeklemmt werden. Die Schuheinlage 10 kann der Bewegung des Fußes, insbesondere bei knieenden oder hockenden Arbeiten, zu einem großen Teil folgen, so dass der Träger des Schuhs 1 mehr Komfort erfährt. Bei einer sehr steifen und wenig flexiblen Schuheinlage würde der Fuß in einer hockenden oder knieenden Position oder in einer Position in der der Vorderfußbereich angewinkelt wird gegen die Kappe 20 gedrückt werden.

**Fig. 9** zeigt ein Kraft (F) -Weg (d) -Diagramm einer Schuheinlage 10, welche mittels eines erfindungsgemäßen Prüfverfahrens auf die Eignung zur Verwendung in einem Schuh 1 getestet wurde. Die Schuheinlage 10 kann beispielsweise auf Biegefestigkeit und/oder Durchtrittsicherheit getestet werden, wobei die Prüfung insbesondere nach DIN EN ISO 22568-4 getätigt wird.

Die in Fig. 9 geprüfte Schuheinlage 10 wird auf Durchtrittsicherheit geprüft, wobei ein konischer Nagel mit einem Durchmesser von 3,0 ± 0,03 mm, einem abgestumpften Ende mit einem Durchmesser von 1,0 ± 0,02 mm , insbesondere mit der Spitze des Nagels, an mehreren Stellen 16a bis 16e, insbesondere fünf, auf die Haupterstreckungsebene der Schuheinlage 10 gepresst und die aushaltbare Kraft der Schuheinlage 10 an der jeweiligen Stelle gemessen wird, wobei die aushaltbare Kraft im Durchschnitt an den mehreren Stellen größer oder gleich 1,1 kN sein muss und kein Einzelwert der mehreren Stellen kleiner als 950 N ist. Vorliegend wird deutlich, dass jede getestete Stelle 16a bis 16 e einen Maximalwert von größer oder gleich 1,1 kN aufweist. Somit wären die Anforderungen an die Durchtrittsicherheit gegeben. Eine solche Schuheinlage 10 könnte in einen Schuh 1 formschlüssig und fest eingearbeitet werden, wobei der Schuh 1 somit die Durchtrittsicherheit, insbesondere nach DIN 20345-7, auch erfüllt. Zusätzlich kann in einem Verfahrensschritt, sofern notwendig, die Kappe 20 auf Widerstand gegen Stoß und/oder Druck getestet werden und bevorzugt demzufolge zertifiziert werden. Der Schuh 1 kann vorteilhafterweise dann als Sicherheitsschuh oder Schutzschuh zertifiziert werden.

**Fig. 10** zeigt ein Ausführungsbeispiel eines Schuhs 1, wobei die Schuhsohle 3 vom Schaft 2 getrennt wurde. Somit kann die Schuheinlage 10, je nach Positionierung, aus der Schuhsohle 3 oder vom Schaft 2 entfernt werden. Die entfernte Schuheinlage 10 kann nachdem Ausbau aus dem Schuh 1 zerstörungsfrei auf Beschädigungen geprüft werden. Sofern die Schuheinlage 10 die Überprüfung besteht, kann die Schuheinlage 10 erneut in einen Schuh 1 verbaut werden. Die Kappe 20 kann separat aus dem Schuh 1 entfernt werden und auch separat überprüft werden.

### Bezugszeichenliste

- 1: Schuh
- 2: Schaft
- 3: Schuhsohle
- 4: Laufsohle
- 5: Zwischensohle
- 6: Brandsohle
- 7: Einlegesohle
- 10: mehrlagige Schuheinlage
- 10': Lagenaufbau
- 11: mehreren Lagen
- 12: Vorderfußbereich
- 13: Mittelfußbereich
- 14: Fersenbereich
- 15: feste Verbindung
- 16a,b,c,d,e: getestete Stellen
- 20: Kappe

- F: Kraft
- d: Vorschub ab Berührung

## Patentansprüche

1. Mehrlagige Schuheinlage (10) zur Einarbeitung in einen Schuh (1), insbesondere in die Schuhsohle (3), aufweisend einen Lagenaufbau (10`) mit mehreren übereinander angeordnete Lagen (11), wobei die Schuheinlage (10) einen Vorderfußbereich (12), Mittelbereich (13) und Fersenbereich (14) aufweist, wobei der Mittelbereich (13) zwischen dem Vorderfußbereich (12) und dem Fersenbereich (14) angeordnet ist, **dadurch gekennzeichnet, dass** die mehreren Lagen (11) derart über eine feste Verbindung (15), insbesondere im Mittelbereich (12), miteinander verbunden sind, dass die mehreren Lagen (11) im Vorderfußbereich (12) und/oder im Fersenbereich (14) bei Biegung relativ zueinander bewegbar sind.

2. Schuheinlage (10) nach Anspruch 1, **dadurch gekennzeichnet, dass** die Schuheinlage (10) eine Hülle umfasst, wobei der Lagenaufbau derart in die Hülle eingearbeitet, insbesondere eingeschweißt, ist oder die Schuheinlage (10) eine Beschichtung aufweist, dass der Lagenaufbau (10`) zerstörungsfrei aus dem Schuh (1) entfernbar ist.

3. Schuheinlage (10) nach einem der vorhergehenden Ansprüche, **dadurch gekennzeichnet, dass** der Lagenaufbau (10`) mindestens eine Lage (11) umfasst, die konkav oder konvex ausgestaltet ist.

4. Schuheinlage (10) nach einem der vorhergehenden Ansprüche, **dadurch gekennzeichnet, dass** die feste Verbindung (15) entweder als Klebeverbindung, Schweißverbindung, Nahtverbindung oder als eine andere nicht lösbare Verbindung ausgestaltet ist.

5. Schuheinlage (10) nach einem der vorhergehenden Ansprüche, **dadurch gekennzeichnet, dass** die feste Verbindung (15) teilweise oder ganz im Mittelbereich (13) angeordnet ist.

6. Schuheinlage (10) nach einem der vorhergehenden Ansprüche, **dadurch gekennzeichnet, dass** die feste Verbindung (15) eine runde, ovale, mehreckige, kreuzförmige oder sternförmige Querschnittsfläche aufweist.

7. Schuheinlage (10) nach einem der vorhergehenden Ansprüche, **dadurch gekennzeichnet, dass** die mehreren, insbesondere alle, Lagen (11) aus im Wesentlichen gleichen oder unterschiedlichen Faserverbundwerkstoffen bestehen, wobei der jeweilige Faserverbundwerkstoff eine Matrix und mehrere Fasern aufweist, wobei die Matrix aus einem Kunststoff, insbesondere einem Thermoplast oder Duroplast oder einer Mischung aus beiden, besteht und die Fasern insbesondere entweder Kunst-, Naturfasern oder eine Mischung aus beiden umfassen.

8. Schuheinlage (10) nach einem der vorhergehenden Ansprüche, **dadurch gekennzeichnet, dass** die mehreren Lagen (11) aus Polyamid 6, 6.6 oder 12, Polypropylen, thermoplastischem Polyurethan, Polycarbonat oder Polymilchsäure bestehen, wobei die mehreren Lagen (11) bevorzugt gleiche Materialien aufweisen.

9. Schuheinlage (10) nach einem der vorhergehenden Ansprüche, **dadurch gekennzeichnet, dass** der Lagenaufbau (10`) eine Gesamtdicke in einem Bereich von 2 bis 8 mm, bevorzugt 3 bis 6 mm, besonders bevorzugt eine Gesamtdicke von 4 mm, aufweist und mindestens zwei, bevorzugt drei oder vier, Lagen (11) aufweist.

10. Schuh (1), **dadurch gekennzeichnet, dass** eine mehrlagige Schuheinlage (10) nach einem der vorhergehenden Ansprüche in den Schuh (1) eingearbeitet oder eingelegt ist.

11. Schuh (1) nach Anspruch 10, **dadurch gekennzeichnet, dass** eine der mehreren Lagen (11) im Vorderfußbereich mit einer Kappe (20) lösbar, insbesondere zerstörungsfrei, verbunden ist, wobei die Kappe (20) zumindest teilweise oberhalb des Vorderfußbereichs (12) angeordnet ist.

12. Schuh (1) nach Anspruch 10 oder 11, **dadurch gekennzeichnet, dass** der Schuh (1) eine Durchtrittsicherheit, insbesondere nach DIN 20345-7, aufweist.

13. Verfahren zur Herstellung eines Schuhs (1) mit einer mehrlagigen Schuheinlage (10) nach einem der Ansprüche 1 bis 9, wobei das Verfahren wenigstens die folgenden Verfahrensschritte aufweist:
a. Bereitstellen der mehreren Lagen (11) zur Herstellung der mehrlagigen Schuheinlage (10);
b. Herstellen der festen Verbindung (15) zwischen den mehreren Lagen (11); und
c. Einarbeiten oder Einlegen der mehrlagigen Schuheinlage (10) in einen ersten Schuh (1).

14. Verfahren nach Anspruch 13, **dadurch gekennzeichnet, dass** in einem Verfahrensschritt d. der Lagenaufbau (10`) der mehrlagigen Schuheinlage (10), insbesondere zerstörungsfrei, aus dem ersten Schuh (10) entfernt und zerstörungsfrei, insbesondere auf Beschädigungen, geprüft wird.

15. Verfahren nach Anspruch 14, **dadurch gekennzeichnet, dass** der Lagenaufbau (10`) nach erfolgter positiver Prüfung in einen zweiten Schuh (10) eingearbeitet oder eingelegt wird.

## Geänderte Patentansprüche

### Geänderte Patentansprüche gemäss Regel 137(2) EPÜ.

1. Mehrlagige Schuheinlage (10) zur Einarbeitung in einen Schuh (1), insbesondere in die Schuhsohle (3), aufweisend einen Lagenaufbau (10') mit mehreren übereinander angeordnete Lagen (11), wobei die Schuheinlage (10) einen Vorderfußbereich (12), Mittelbereich (13) und Fersenbereich (14) aufweist, wobei der Mittelbereich (13) zwischen dem Vorderfußbereich (12) und dem Fersenbereich (14) angeordnet ist, **dadurch gekennzeichnet, dass** die mehreren Lagen (11) derart über eine feste Verbindung (15), insbesondere im Mittelbereich (12), miteinander verbunden sind, dass die mehreren Lagen (11) im Vorderfußbereich (12) und im Fersenbereich (14) bei Biegung relativ zueinander bewegbar sind.

2. Schuheinlage (10) nach Anspruch 1, **dadurch gekennzeichnet, dass** die Schuheinlage (10) eine Hülle umfasst, wobei der Lagenaufbau derart in die Hülle eingearbeitet, insbesondere eingeschweißt, ist oder die Schuheinlage (10) eine Beschichtung aufweist, dass der Lagenaufbau (10') zerstörungsfrei aus dem Schuh (1) entfernbar ist.

3. Schuheinlage (10) nach einem der vorhergehenden Ansprüche, **dadurch gekennzeichnet, dass** der Lagenaufbau (10') mindestens eine Lage (11) umfasst, die konkav oder konvex ausgestaltet ist.

4. Schuheinlage (10) nach einem der vorhergehenden Ansprüche, **dadurch gekennzeichnet, dass** die feste Verbindung (15) entweder als Klebeverbindung, Schweißverbindung, Nahtverbindung oder als eine andere nicht lösbare Verbindung ausgestaltet ist.

5. Schuheinlage (10) nach einem der vorhergehenden Ansprüche, **dadurch gekennzeichnet, dass** die feste Verbindung (15) teilweise oder ganz im Mittelbereich (13) angeordnet ist.

6. Schuheinlage (10) nach einem der vorhergehenden Ansprüche, **dadurch gekennzeichnet, dass** die feste Verbindung (15) eine runde, ovale, mehreckige, kreuzförmige oder sternförmige Querschnittsfläche aufweist.

7. Schuheinlage (10) nach einem der vorhergehenden Ansprüche, **dadurch gekennzeichnet, dass** die mehreren, insbesondere alle, Lagen (11) aus im Wesentlichen gleichen oder unterschiedlichen Faserverbundwerkstoffen bestehen, wobei der jeweilige Faserverbundwerkstoff eine Matrix und mehrere Fasern aufweist, wobei die Matrix aus einem Kunststoff, insbesondere einem Thermoplast oder Duroplast oder einer Mischung aus beiden, besteht und die Fasern insbesondere entweder Kunst-, Naturfasern oder eine Mischung aus beiden umfassen.

8. Schuheinlage (10) nach einem der vorhergehenden Ansprüche, **dadurch gekennzeichnet, dass** die mehreren Lagen (11) aus Polyamid 6, 6.6 oder 12, Polypropylen, thermoplastischem Polyurethan, Polycarbonat oder Polymilchsäure bestehen, wobei die mehreren Lagen (11) bevorzugt gleiche Materialien aufweisen.

9. Schuheinlage (10) nach einem der vorhergehenden Ansprüche, **dadurch gekennzeichnet, dass** der Lagenaufbau (10') eine Gesamtdicke in einem Bereich von 2 bis 8 mm, bevorzugt 3 bis 6 mm, besonders bevorzugt eine Gesamtdicke von 4 mm, aufweist und mindestens zwei, bevorzugt drei oder vier, Lagen (11) aufweist.

10. Schuh (1), **dadurch gekennzeichnet, dass** eine mehrlagige Schuheinlage (10) nach einem der vorhergehenden Ansprüche in den Schuh (1) eingearbeitet oder eingelegt ist.

11. Schuh (1) nach Anspruch 10, **dadurch gekennzeichnet, dass** eine der mehreren Lagen (11) im Vorderfußbereich mit einer Kappe (20) lösbar, insbesondere zerstörungsfrei, verbunden ist, wobei die Kappe (20) zumindest teilweise oberhalb des Vorderfußbereichs (12) angeordnet ist.

12. Schuh (1) nach Anspruch 10 oder 11, **dadurch gekennzeichnet, dass** der Schuh (1) eine Durchtrittsicherheit, insbesondere nach DIN 20345-7, aufweist.

13. Verfahren zur Herstellung eines Schuhs (1) mit einer mehrlagigen Schuheinlage (10) nach einem der Ansprüche 1 bis 9, wobei das Verfahren wenigstens die folgenden Verfahrensschritte aufweist:
a. Bereitstellen der mehreren Lagen (11) zur Herstellung der mehrlagigen Schuheinlage (10);
b. Herstellen der festen Verbindung (15) zwischen den mehreren Lagen (11); und
c. Einarbeiten oder Einlegen der mehrlagigen Schuheinlage (10) in einen ersten Schuh (1).

14. Verfahren nach Anspruch 13, **dadurch gekennzeichnet, dass** in einem Verfahrensschritt d. der Lagenaufbau (10') der mehrlagigen Schuheinlage (10), insbesondere zerstörungsfrei, aus dem ersten Schuh (10) entfernt und zerstörungsfrei, insbesondere auf Beschädigungen, geprüft wird.

15. Verfahren nach Anspruch 14, **dadurch gekennzeichnet, dass** der Lagenaufbau (10') nach erfolgter positiver Prüfung in einen zweiten Schuh (10) eingearbeitet oder eingelegt wird.
